# EUROPÄISCHE PATENTSCHRIFT

(11) **EP 2 955 143 B1**
(45) Veröffentlichungstag und Bekanntmachung des Hinweises auf die Patenterteilung: **21.02.2018**
(21) Anmeldenummer: 15001374.6
(22) Anmeldetag: 07.05.2015
(51) Int. Cl.: B65H 63/00, D01H 13/14

(54) **SEMIAUTOMATISCHE KREUZSPULEN HERSTELLENDE TEXTILMASCHINE**
SEMI-AUTOMATIC TEXTILE MACHINE WHICH PRODUCES CROSSWOUND BOBBINS
MACHINE TEXTILE SEMI-AUTOMATIQUE FABRIQUANT DES BOBINES

(30) Priorität: 11.06.2014 DE 102014008802
(43) Veröffentlichungstag der Anmeldung: 16.12.2015
(73) Patentinhaber: Saurer Germany GmbH & Co. KG, 42897 Remscheid (DE)
(72) Erfinder: Mac, Tai, 52146 Würselen (DE)

(56) Entgegenhaltungen:
- EP-A1- 1 065 303
- EP-A1- 1 284 230
- EP-A1- 1 460 016
- EP-A1- 1 481 932
- EP-A1- 2 166 137
- EP-A2- 1 186 977

## Beschreibung

Die Erfindung betrifft eine semiautomatische Kreuzspulen herstellende Textilmaschine mit Arbeitsstellen, die jeweils über eine Spulvorrichtung zur Herstellung einer in einem Spulenrahmen drehbar gehalterten Kreuzspule sowie eine Arbeitsstellensteuereinrichtung verfügen.

Semiautomatische Kreuzspulen herstellende Textilmaschinen bestehen in der Regel aus einer Vielzahl von in Reihe nebeneinander angeordneten, gleichartigen Arbeitsstellen. Bei semiautomatischen Textilmaschinen ist immer auch eine zumindest teilweise manuelle Unterstützung notwendig. Dies ist zum Beispiel bei Spulmaschinen mit einem Rundmagazin der Fall. Bei diesem Maschinentyp erfolgt die Versorgung der Spulstellen mit Garnmaterial beispielsweise über ein spulstelleneigenes Spinnkopsmagazin, das als so genanntes Rundmagazin ausgebildet ist. Das Rundmagazin selbst muss manuell durch das Bedienpersonal bestückt werden, die weitere Verteilung der Spinnkopse zu den jeweiligen Spulstellen erfolgt automatisch.

Bei einer semiautomatischen Rotorspinnmaschine werden die Kreuzspulen von Hand gegen Leerhülsen ausgetauscht, während man bei handbeschickten Spulmaschinen mit Rundmagazin auch dann noch von einer semiautomatischen Spulmaschine im Sinne der Erfindung spricht, wenn der Kreuzspulenwechsel automatisch abläuft.

Des Weiteren besitzen derartige semiautomatische Kreuzspulen herstellende Textilmaschinen eine Zentralsteuereinrichtung sowie ein maschineneigenes Unterdrucksystem. Die einzelnen Arbeitsstellen verfügen unter anderem über so genannte Spuleinrichtungen, die jeweils einen Spulenrahmen zum drehbaren Haltern der Kreuzspule, eine Antriebseinrichtung zum Rotieren der Kreuzspule und eine Fadenchangiereinrichtung zum Traversieren des auf die Kreuzspule auflaufenden Fadens aufweisen. Über derartige Spuleinrichtungen verfügen beispielsweise Rotorspinnmaschinen, die in Verbindung mit Spinnstellen das Wickeln von Kreuzspulen ermöglichen. Aber auch Spulmaschinen weisen eine solche Spuleinrichtung auf, hier werden auf den Arbeitsstellen Spinnkopse, die relativ wenig Fadenmaterial aufweisen, zu großvolumigen Kreuzspulen umgespult. Fadenlieferant ist dann statt der Spinnstelle eine entsprechende Vorlagespule.

Bei einer semiautomatischen Offenend-Rotorspinnmaschine beispielsweise wird ein vorgelegtes Faserband mittels eines Faserbandeinzugzylinders der Auflösewalze zugeführt, die mit ihrer Garnitur das Faserband in Einzelfasern auflöst und zum Faserleitkanal der Spinnbox transportiert. Unterstützt wird der Fasertransport durch den im Rotorgehäuse bestehenden Unterdruck, der im Faserleitkanal einen Luftstrom erzeugt, die Fasern aus der Auflösegarnitur löst und über den so genannten Kanalplattenadapter gezielt in den Spinnrotor befördert. Durch die Zentrifugalbeschleunigung rutschen die Fasern in die Sammelnut des Spinnrotors, werden dort gesammelt, axial durch die Abzugsdüse in der Drehachse abgezogen und so zu einem Garn verdreht, das auf eine Kreuzspule aufgewickelt wird.

Die Spinn- respektive Spulvorrichtungen stehen jeweils mit einer Arbeitsstellensteuereinrichtung in Verbindung. Die einzelnen Arbeitsstellensteuereinrichtungen sind ihrerseits gegebenenfalls über Sektionssteuereinheiten an die Zentralsteuereinrichtung der semiautomatischen Offenend-Rotorspinnmaschine angeschlossen.

Semiautomatische Kreuzspulen herstellende Textilmaschinen sind in der Textilindustrie in verschiedenen Ausführungsformen im Einsatz und in zahlreichen Patentanmeldungen ausführlich beschrieben.

Eine mit weitestgehend autarken Arbeitsstellen ausgestattete Offenend-Rotorspinnmaschine ist beispielsweise durch die EP 1 283 288 A2 bekannt.

Die Arbeitsstellen dieser Textilmaschinen sind jeweils mit einer Vielzahl von Einzelantrieben ausgerüstet und so ausgebildet, dass sie Störfälle selbsttätig beheben können. Dazu weisen die Arbeitsstellen neben einer spinnstelleneigenen, einzelmotorisch angetriebenen Saugdüse unter anderem auch Einzelantriebe für die Fadenchangiereinrichtung, für die Spulenantriebswalze sowie für die Fadenabzugseinrichtung auf.

Durch die DE 198 36 065 A1 wird eine so genannte automatische Offenend-Rotorspinnmaschine offenbart, bei der sowohl die Arbeitsorgane der Spinnvorrichtung als auch die Arbeitsorgane der Spulvorrichtung über maschinenlange Antriebsmittel beaufschlagt werden.

Im Bereich der Spinnvorrichtungen sind Tangentialriemen zum Antreiben der Spinnrotoren und der Auflösewalzen sowie eine maschinenlange Antriebswelle zum Beaufschlagen der Faserbandeinzugszylinder angeordnet, wobei die zugehörigen Antriebe in einem maschinenendseitig angeordneten Maschinengestell installiert sind.

Im Bereich der Spulvorrichtungen sind die Spulenantriebswalzen auf maschinenlangen Spulenantriebswellen angeordnet und die Changierfadenführer auf einer hin- und hergehenden Fadenführerstange festgelegt, die an ein maschinenendseitig angeordnetes Changiergetriebe angeschlossen sind.

Des Weiteren sind Fadenabzugseinrichtungen vorhanden, deren angetriebene Abzugswalzen ebenfalls Bestandteil einer maschinenlangen Antriebswelle sind.

Die Arbeitsstellen solcher Offenend-Rotorspinnmaschinen werden durch Serviceaggregate betreut, die beispielsweise entlang der Arbeitsstellen patrouillieren und selbsttätig eingreifen, wenn an einer der Arbeitsstellen ein Störfall aufgetreten ist.

In der DE 43 09 947 A1 wird eine so genannte semiautomatische Offenend-Rotorspinnmaschine beschrieben. Die Arbeitsstellen solcher semiautomatischen Rotorspinnmaschinen weisen vorzugsweise jeweils einen einzelmotorisch antreibbaren Faserbandeinzugszylinder auf, während beispielsweise die Spinnrotoren, die Auflösewalzen sowie die Spulenantriebswalzen über maschinenlange Antriebsmittel beaufschlagt werden. Zusätzlich gibt es eine Arbeitsstellensteuereinrichtung, die nach einem Störfall, beispielsweise nach einem Fadenbruch, die entsprechende Arbeitsstelle stillsetzt. Hilfsarbeiten vor dem eigentlichen Start des Anspinnvorganges werden manuell ausgeführt, danach initiiert die Arbeitsstellensteuereinrichtung den eigentlichen Anspinnprozess.

Semiautomatische Offenend-Rotorspinnmaschinen stellen relativ kostengünstige, leistungsstarke Textilmaschinen dar, da hier weder aufwendige Serviceaggregate verwendet werden, noch jede Arbeitsstelle autark ausgebildet ist. Die semiautomatischen Offenend-Rotorspinnmaschinen weisen allerdings den Nachteil auf, dass auf jeder Maschinenseite nur eine Garnpartie gefertigt werden kann und sind somit relativ unflexibel.

Um das Bedienpersonal solcher semiautomatischen Offenend-Rotorspinnmaschinen während des Betriebes insbesondere beim Kreuzspulen-/Leerhülsenwechsel zu unterstützen, kann der DE 10 2008 003 704 A1 ein Verfahren zum Betreiben einer Arbeitsstelle einer semiautomatischen Offenend-Rotorspinnmaschine bzw. eine Arbeitsstelle zur Durchführung des Verfahrens entnommen werden. Gemäß dieser Patentanmeldung wird an jeder Arbeitsstelle der semiautomatischen Offenend-Rotorspinnmaschine zum Ende einer Spulenreise einer Kreuzspule das Erreichen einer vorgebbaren Fadenlänge durch ein vom Bedienpersonal auch auf Distanz wahrnehmbares Signal angezeigt.

Das Verfahren und die Arbeitsstelle einer semiautomatischen Offenend-Rotorspinnmaschine weisen allerdings den Nachteil auf, dass dem Bedienpersonal ausschließlich durch Abfrage der Arbeitsstellensteuereinrichtung oder der Zentralsteuereinrichtung angezeigt wird, ob auf beiden Maschinenseiten dieselbe Garnpartie oder unterschiedliche Garnpartien gefertigt werden.

Ausgehend vom vorgenannten Stand der Technik liegt der Erfindung die Aufgabe zugrunde, eine kostengünstige, leistungsstarke semiautomatische Kreuzspulen herstellende Textilmaschine zu schaffen, die die Unterstützung des Bedienpersonals weiter optimiert und eine höhere Flexibilität aufweist.

Diese Aufgabe wird erfindungsgemäß durch die kennzeichnenden Merkmale des Anspruchs 1 für eine semiautomatische Kreuzspulen herstellende Textilmaschine gelöst.

Vorteilhafte Ausgestaltungen der Erfindung sind Gegenstand der Unteransprüche.

Zur Lösung der Aufgabe ist gemäß Anspruch 1 vorgesehen, dass die semiautomatische Kreuzspulen herstellende Textilmaschine Anzeigemittel besitzt, die den Arbeitsstellen zugeordnet sind und die die jeweils hergestellte Garnpartie der Arbeitsstellen anzeigt.

Die mit der Erfindung erzielten Vorteile bestehen insbesondere darin, dass die Anzeigemittel der Arbeitsstellen für das Bedienpersonal auch auf Distanz stets sichtbar sind und kontinuierlich anzeigen, welche Arbeitsstellen dieselbe Garnpartie produzieren.

Die Leuchtsignale der Anzeigemittel unterscheiden sich dabei so deutlich voneinander, dass das Bedienpersonal schon von weitem erkennen kann, welche Arbeitsstelle zu welcher Garnpartie gehört.

Auf diese Weise kann das Bedienpersonal ohne jeglichen Mehraufwand rechtzeitig eine vorteilhafte Reihenfolge für die Abarbeitung der anstehenden Arbeiten festlegen und wird bei der Optimierung der Laufwege erheblich unterstützt.

Die sich aus einer "intelligenten" Reihenfolge ergebende Minimierung der Laufwege führt im Ergebnis zu einer Verkürzung der Stillstandzeiten der einzelnen Arbeitsstellen und damit zu einer Steigerung des Wirkungsgrades der semiautomatischen Kreuzspulen herstellenden Textilmaschine.

Sinnvollerweise können für die Anzeigemittel Einrichtungen verwendet oder erweitert werden, die ohnehin an der Textilmaschine vorhanden sind, wie beispielsweise der Garnreiniger oder die Signallampen, die erhaben über den Arbeitsstellen angeordnet sind.

Wie in Anspruch 2 beschrieben, weisen erfindungsgemäße semiautomatische Kreuzspulen herstellende Textilmaschinen insbesondere den Vorteil auf, dass die Garnpartien in Gruppen zusammengefasst sind, die sich von anderen Gruppen in der Ansteuerung mindestens einer der Funktionen Reinigereinstellung, Anspinnereinstellung, Faserbandspeisung, Spulendurchmesser, Garnfeinheit und Effekteinstellung unterscheiden.

Auf diese Weise können mehrere Garnpartien gleichzeitig auf einer semiautomatischen Kreuzspulen herstellenden Textilmaschine hergestellt werden und die Anzeigemittel der Arbeitsstellen mit identischer Ansteuerung zeigen beispielsweise dieselbe Farbe an.

Die Größe der Gruppen, oder genauer gesagt, die Anzahl der Arbeitsstellen, die die gleiche Garnpartie produzieren, ist dabei variabel und bedarfsabhängig steuerbar. Die Mindestgröße einer Garnpartie umfasst eine Arbeitsstelle. Beispielsweise kann auf einer Maschinenseite der erfindungsgemäßen semiautomatischen Kreuzspulen herstellenden Textilmaschine eine erste Garnpartie auf den Arbeitsstellen 1 bis 50 und eine zweite Garnpartie auf den Arbeitsstellen 51 bis 240 gefahren werden, während auf der anderen Maschinenseite alle Arbeitsstellen (Arbeitsstelle 1 bis 240) eine dritte Garnpartie fertigen.

Während beispielsweise bei semiautomatischen Offenend-Rotorspinnmaschinen einerseits bestimmte Parameter, wie beispielsweise die Rotordrehzahl, die Drehung, der Kreuzungswinkel des aufzuwickelnden Fadens oder der Spulenhub, aufgrund der maschinenlangen Antriebe für alle Arbeitsstellen gleich sind, können nun erfindungsgemäß einige Funktionen respektive Parameter, die nachfolgend näher erläutert werden, unabhängig von anderen Arbeitsstellen ausgewählt und eingestellt werden.

Dadurch, dass die Reinigungsgrenzen an unterschiedlichen Arbeitsstellen flexibel gewählt werden können, können Garne hergestellt werden, die unterschiedliche Qualitätsansprüche erfüllen. Werden die Reinigungsgrenzen sehr großzügig gewählt, so werden verhältnismäßig wenig Reinigerschnitte ausgeführt, d.h., die Produktivität erhöht und man erhält ein Garn mit herstellungsbedingten Ungleichmäßigkeiten. Werden die Reinigungsgrenzen hingegen eher eng eingestellt, werden mehr Reinigerschnitte ausgeführt und somit ein sehr gleichmäßiges Garn auf die Kreuzspule aufgewickelt.

Ähnlich wie bei der Reinigereinstellung verhält es sich mit den einzustellenden Parametern für die Anspinner. Die Anspinnereinstellungen können zwischen sehr genau bis hin zu tolerant variieren und man erhält entweder ein sehr gleichmäßiges oder eher ungleichmäßiges Garn.

Der zu erreichende Spulendurchmesser oder die zu erreichende aufgewickelte Garnlänge auf der Kreuzspule ist üblicherweise eine vom Kunden vorgegebene Größe und bestimmt letztendlich, wieviel Garn auf die jeweilige Kreuzspule aufgewickelt wird. Durch die variable Auswahl können so gleichzeitig Kreuzspulen mit unterschiedlichen Durchmessern oder Garnlängen produziert werden.

Durch die Steuerung der Faserbandeinzugszylinder kann gleichzeitig an den einer Garnpartie zugehörigen Arbeitsstellen ein feineres, respektive gröberes Garn, hergestellt werden, als an den Arbeitsstellen einer anderen Garnpartie. Wird der Faserbandeinzugszylinder langsam angetrieben, so werden wenige Fasern zur Auflösewalze hin transportiert und es entsteht ein feineres Garn, als wenn in der gleichen Zeitspanne mehr Fasern der Auflösewalze zugeführt werden.

Ebenfalls kann über die Steuerung der Faserbandeinzugszylinder eingestellt werden, ob die jeweilige Arbeitsstelle ein Standardgarn oder ein Effektgarn produziert. Um ein Effektgarn zu erhalten, kann der Faserbandeinzugszylinder beispielsweise in mehr oder weniger regelmäßigen Abständen mit unterschiedlichen Geschwindigkeiten angetrieben werden. Werden der Auflösewalze viele Fasern zugeführt, so entsteht eine "Dickstelle", bei wenigen zur Auflösewalze transportierten Fasern analog dazu eine "Dünnstelle".

Zusammenfassend ist festzustellen, dass auf diese Weise gleichzeitig unterschiedliche Garnpartien auf einer semiautomatischen Offenend-Rotorspinnmaschine gefertigt werden können, wobei die Garnpartien sich in einer der zuvor beschriebenen Funktionen oder in einer Kombination von verschiedenen Funktionen unterscheiden.

Bei semiautomatischen Spulmaschinen besteht ebenfalls die Möglichkeit, dass die Reinigereinstellung oder der Spulendurchmesser partieweise unterschiedlich eingestellt werden kann. In der Regel ist es aber so, dass sich unterschiedliche Garnpartien durch unterschiedliche Vorlagematerialien voneinander unterscheiden.

Das bedeutet, dass beispielsweise auf einer semiautomatischen Spulmaschine eine Partie Spinnkopse umgespult wird, die eine andere Feinheit und/oder ein anderes Material aufweisen als die Spinnkopse einer anderen Partie. In bevorzugter Ausgestaltung der Erfindung sind, wie in Anspruch 3 beschrieben, pro Maschinenseite mindestens zwei Gruppen konfiguriert, wobei insgesamt also mindestens vier Garnpartien auf einer semiautomatischen Kreuzspulen herstellenden Textilmaschine hergestellt werden können. Auf diese Weise kann der Produzent flexibel auf Kundenwünsche eingehen und schneller unterschiedliche Garnpartien produzieren. Es können nun, insbesondere mit einer erfindungsgemäßen semiautomatischen Offenend-Rotorspinnmaschine auch kleinere Garnpartien hergestellt werden, da die restlichen Arbeitsstellen nicht stillstehen müssen, sondern gleichzeitig eine oder mehrere andere Garnpartien produzieren können, so dass die Offenend-Rotorspinnmaschine im Endeffekt wirtschaftlicher produzieren kann.

Vorzugsweise sind, gemäß Anspruch 4, die Anzeigemittel mit den Arbeitsstellensteuereinrichtungen verbunden und die Arbeitsstellensteuereinrichtungen so eingerichtet, dass sie, garnpartiebezogen, unterschiedliche Anzeigen an den Anzeigemitteln auslösen.

Die Anzeigemittel sind über eine Signalleitung an die Arbeitsstellensteuereinrichtungen angeschlossen und werden von dieser garnpartiebezogen angesteuert. Das bedeutet, dass Arbeitsstellen mit identischen Produktionsparametern eine Gruppe ergeben und identisch angezeigt werden.

Wie in Anspruch 5 dargelegt, sind die Arbeitsstellensteuereinrichtungen über einen Bus mit einer übergeordneten Zentralsteuereinrichtung verbunden, über die die Eingabe und/oder Zuordnung der Steuerdaten für die Steuereinrichtungen der jeweiligen Gruppen erfolgt.

Diese Strukturierung gewährleistet für die gesamte semiautomatische Kreuzspulen herstellende Textilmaschine, dass die Zentralsteuereinheit die einzelnen, lokalen Arbeitsstellensteuereinrichtungen ansteuert, da jede einzelne Arbeitsstellensteuereinrichtung mit der Zentralsteuereinheit in Verbindung steht. Für das Bedienpersonal bedeutet dies, dass alle Steuerdaten für die Garnpartien an einem festen Ort, der sich üblicherweise am Rand der semiautomatischen Kreuzspulen herstellenden Textilmaschine befindet, eingegeben werden.

In einer anderen vorteilhaften Ausführungsform, gemäß Anspruch 6, sind die Arbeitsstellensteuereinrichtungen für die Eingabe der Steuerdaten eingerichtet.

Es kann auch sinnvoll sein, die Steuerdaten lokal an der jeweiligen Arbeitsstelle in die Arbeitsstellensteuereinrichtung einzugeben. So wird das zu transportierende Datenvolumen zwischen der Zentralsteuereinheit und den lokalen Arbeitsstellensteuereinrichtungen minimiert.

Die Erfindung wird nachfolgend anhand eines in den Zeichnungen dargestellten Ausführungsbeispieles für eine semiautomatische Offenend-Rotorspinnmaschine näher erläutert.

Es zeigen:
- Figur 1: eine erfindungsgemäße semiautomatische Offenend-Spinnmaschine;
- Figur 2: in Seitenansicht eine Arbeitsstelle einer erfindungsgemäßen semiautomatischen Offenend-Rotorspinnmaschine;
- Figur 3: in Vorderansicht eine schematisch dargestellte weitere Ausführungsform einer erfindungsgemäßen Arbeitsstelle.

Figur 1 zeigt schematisch in Vorderansicht eine Offenend-Rotorspinnmaschine 1 mit so genannten Endgestellen 52, 53, die, wie bekannt und daher nicht näher dargestellt, über durchgehende Ver- und Entsorgungskanäle, beispielsweise einen Unterdruckkanal zur Versorgung der Spinnvorrichtungen mit Spinnunterdruck, einen Elektronikkanal für ein Bussystem und/oder eine Garnüberwachungseinrichtung sowie einen Kabelkanal zur Versorgung der Arbeitsstellen 2 mit elektrischer Energie, verbunden sind.

An diesen Ver- und Entsorgungskanälen, die quasi das "Rückgrad" der Textilmaschine darstellen, sind die Garnbildungs- bzw. Kreuzspulwickeleinrichtungen der Offenend-Rotorspinnmaschine 1 festlegbar, die eine Vielzahl von normalen Arbeitsstellen 2 bilden.

An den Arbeitsstellen 2 wird ein Vorlagefaserband, das in Spinnkannen 28 bevorratet ist, zu einem Garn gesponnen, welches auf Kreuzspulen 22 aufgewickelt wird.

In den Endgestellen 52 bzw. 53 sind beispielsweise eine (nicht dargestellte) textilmaschineneigene Unterdruckversorgungseinrichtung, eine elektrische Energieversorgung sowie eine Zentralsteuereinheit 41 der Offenend-Rotorspinnmaschine 1 angeordnet.

Die Zentralsteuereinheit 41 ist ihrerseits mit den Arbeitsstellensteuereinrichtungen 9, vorzugsweise über ein Bussystem 42, verbunden.

In Figur 2 ist in Seitenansicht eine Arbeitsstelle einer erfindungsgemäßen semiautomatischen Offenend-Rotorspinnmaschine 1 dargestellt.

Die einzelnen Arbeitsstellen 2 weisen jeweils eine Spinnvorrichtung 3 sowie eine Spuleinrichtung 33 auf. Des Weiteren ist an bzw. über jeder einzelnen Arbeitsstelle 2 eine Signallampe 44 vorhanden, die unterschiedliche Farbsignale darstellen kann und durch ihre erhabene Positionierung sehr gut von dem Bedienpersonal auch auf Distanz wahrgenommen wird.

Wie bereits erwähnt, wird in den Spinnvorrichtungen 3 ein in Spinnkannen 28 vorgelegtes Faserband 34 jeweils zu einem Faden 30 versponnen, der auf der Spuleinrichtung 33 zu einer Kreuzspule 22 aufgewickelt wird. Die Spuleinrichtungen 33 weisen zu diesem Zweck, wie an sich bekannt, jeweils einen Spulenrahmen 21 zum drehbaren Haltern der Hülse einer Kreuzspule 22, eine Spulenantriebswalze 23, eine Fadenchangiereinrichtung 26 sowie eine Einrichtung 7 zum Abheben der Kreuzspule 22 von der Spulenantriebswalze 23 auf.

Die Einrichtung 7 ist beispielsweise als Schubkolbengetriebe ausgebildet, das über eine Pneumatikleitung 24, in die ein Elektromagnetventil 17 eingeschaltet ist, an eine (nicht dargestellte) Überdruckquelle angeschlossen ist.

Der Antrieb der Spulenantriebswalze 23 erfolgt als Gruppenantrieb. Das bedeutet, es ist eine maschinenlange Antriebswelle vorgesehen, an der die einzelnen Spulenantriebswalzen 23 festgelegt sind.

Die Spinnvorrichtung 3 verfügt im Wesentlichen, wie bekannt, über einen Spinnrotor 4, eine Auflösewalze 12 sowie über einen Faserbandeinzugszylinder 14.

Der Spinnrotor 4 ist beispielsweise in einer Stützscheibenlagerung 5 gelagert und wird über einen maschinenlangen Tangentialriemen 6 angetrieben. Zur Erfassung der Drehzahl des Spinnrotors 4 kann außerdem eine Sensoreinrichtung 8 vorgesehen sein, die dann über eine Signalleitung 40 an die Arbeitsstellensteuereinrichtung 9 der Arbeitsstelle 2 angeschlossen ist.

Die Auflösewalze 12 wird vorzugsweise ebenfalls über einen maschinenlangen Tangentialriemen 13 beaufschlagt, während der Faserbandeinzugszylinder 14 über einen Antrieb 15 einzelmotorisch angetrieben wird.

Der Antrieb des Faserbandeinzugszylinders 14, beispielsweise ein Schrittmotor 15, ist über eine Steuerleitung 16 ebenfalls an die Arbeitsstellensteuereinrichtungen 9 angeschlossen.

Die Arbeitsstellen 2 verfügen des Weiteren jeweils über eine maschinenlang angetriebene Fadenabzugseinrichtung 18, die über eine Steuerleitung 20 mit der Arbeitsstellensteuereinrichtung 9 und einer, in Fadenlaufrichtung gesehen hinter der Fadenabzugseinrichtung 18 angeordneten, Fadenspeichereinrichtung 37 in Verbindung steht.

Die Fadenspeichereinrichtung 37 ist dabei vorzugsweise als pneumatisch beaufschlagbare Speicherdüse ausgebildet, die über eine Pneumatikleitung 38 an eine (nicht dargestellte) Unterdruckquelle angeschlossen ist.

Im dargestellten Ausführungsbeispiel ist die Arbeitsstellensteuereinrichtung 9, die unter anderem den Antrieb 15 des Faserbandeinzugszylinders 14 steuert, außerdem über eine Signalleitung 29 mit einem Schaltelement 27 verbunden, das im Bedarfsfall, beispielsweise zum Starten eines Anspinnvorganges, durch ein Serviceaggregat 10 betätigt werden kann, das die im Zusammenhang mit einem Anspinnvorgang notwendigen Hilfsarbeiten ausführt.

Das entsprechende Serviceaggregat 10 ist über ein Fahrwerk 11 bzw. ein Stützrad 25 fahrbar auf maschinenlangen Fahrschienen 31 bzw. 32 abgestützt und kann sich im Bedarfsfall an derjenigen Arbeitsstelle 2 positionieren, an der ein Anspinnvorgang durchgeführt werden soll.

Zu Beginn der Produktion werden vom Bedienpersonal die notwendigen Eingaben der Steuerdaten vorgenommen. Dazu wird vom Bedienpersonal an der Zentralsteuereinheit 41 die folgende Auswahl getroffen:

### Maschinenseite A:

- Arbeitsstellen 1 bis 75 fertigen eine erste Garnpartie
   ∘ Sehr enge Reinigungsgrenzen
   ∘ Sehr genaue Anspinnereinstellungen
- Arbeitsstellen 76 bis 240 fertigen eine zweite Garnpartie
   ∘ Sehr weite Reinigungsgrenzen
   ∘ Tolerante Anspinnereinstellungen

### Maschinenseite B:

- Arbeitsstellen 1 bis 239 fertigen eine dritte Garnpartie
- Arbeitsstelle 240 fertigt eine Musterspule

Auf diese Weise werden gleichzeitig Garnpartie 1 und Garnpartie 2 für denselben Kunden produziert, wobei die beiden Garnpartien aufgrund unterschiedlicher Einsatzbereiche ein unterschiedliches Anforderungsprofil aufweisen.

Garnpartie 3 ist ein anderer Kundenauftrag mit entsprechend anderen Produktionseinstellungen.

Während der Produktion dieser drei Garnpartien wird auf der Maschinenseite B an der Arbeitsstelle 240 bereits eine Musterspule erstellt, deren Steuerwerte als Basis für die nachfolgende Garnpartie verwendet werden. Die nachfolgende Garnpartie wird alle Arbeitsstellen 2 der semiautomatischen Offenend-Rotorspinnmaschine 1 belegen.

In Figur 3 ist schematisch und in Vorderansicht eine weitere erfindungsgemäße Ausführungsform einer Arbeitsstelle 2 dargestellt.

In Fadenlaufrichtung gesehen, hinter der Fadenabzugseinrichtung 18 und unterhalb der Fadenchangiereinrichtung 26, ist ein Garnreiniger 46 angeordnet, der den in der Spinnvorrichtung 3 hergestellten Faden 30 auf Fadenfehler hin überwacht, bevor dieser auf die Kreuzspule 22 aufgewickelt wird.

In diesen Garnreiniger 46 ist die erfindungsgemäße Signaleinrichtung 45 integriert, die so ausgebildet und angeordnet ist, dass sie vom Bedienpersonal auch auf größere Entfernung gut zu erkennen ist.

Die Signaleinrichtung 45 ist vorzugsweise als LED-Leuchte ausgebildet und über eine Signalleitung 24 mit der Arbeitsstellensteuereinrichtung 9 verbunden; die Arbeitsstellensteuereinrichtung 9 steuert dabei die Signaleinrichtung 45 garnpartiebezogen an.

## Patentansprüche

1. Semiautomatische Kreuzspulen herstellende Textilmaschine (1) mit Arbeitsstellen (2), die jeweils über eine Spulvorrichtung (33) zur Herstellung einer in einem Spulenrahmen (21) drehbar gehalterten Kreuzspule (22) sowie eine Arbeitsstellensteuereinrichtung (9) verfügen,
**dadurch gekennzeichnet,**
**dass** die Kreuzspulen herstellende Textilmaschine (1) Anzeigemittel (44, 45) besitzt, die den Arbeitsstellen (2) zugeordnet sind und die die jeweils hergestellte Garnpartie der Arbeitsstellen (2) anzeigt,
**dass** die Anzeigemittel (44, 45) der Arbeitsstellen (2) für das Bedienpersonal auch auf Distanz stets sichtbar sind und kontinuierlich anzeigen, welche Arbeitsstellen dieselbe Garnpartie produzieren.

2. Semiautomatische Kreuzspulen herstellende Textilmaschine (1) nach Anspruch 1, **dadurch gekennzeichnet, dass** die Garnpartien in Gruppen zusammengefasst sind, die sich von anderen Gruppen in der Ansteuerung mindestens einer der Funktionen Reinigereinstellung, Anspinnereinstellung, Faserbandspeisung, Spulendurchmesser, Garnfeinheit und Effekteinstellung unterscheiden.

3. Semiautomatische Kreuzspulen herstellende Textilmaschine (1) nach Anspruch 1, **dadurch gekennzeichnet, dass** pro Maschineseite mindestens 2 Gruppen konfiguriert sind.

4. Semiautomatische Kreuzspulen herstellende Textilmaschine (1) nach Anspruch 1 oder 2, **dadurch gekennzeichnet, dass** die Anzeigemittel (44, 45) mit den Arbeitsstellensteuereinrichtungen (9) verbunden sind und dass die Arbeitsstellensteuereinrichtungen (9) so eingerichtet sind, dass Sie garnpartiebezogen unterschiedliche Anzeigen an den Anzeigemitteln (44, 45) auslösen.

5. Semiautomatische Kreuzspulen herstellende Textilmaschine (1) nach Anspruch 1, **dadurch gekennzeichnet, dass** die Arbeitsstellensteuereinrichtungen (9) über einen Bus mit einer übergeordneten Zentralsteuereinrichtung (41) verbunden sind, über die die Eingabe und/oder Zuordnung der Steuerdaten für die Steuereinrichtungen (9, 41) der jeweiligen Gruppen erfolgt.

6. Semiautomatische Kreuzspulen herstellende Textilmaschine (1) nach Anspruch 1, **dadurch gekennzeichnet, dass** die Arbeitsstellensteuereinrichtungen (9) für die Eingabe der Steuerdaten eingerichtet sind.

## Claims

1. A semi-automatic textile machine (1) that produces cross-wound packages with workstations (2), which each have a winding device (33) for the production of a cross-wound package (22) held freely rotatably in a package cradle (21) and each have a workstation control device (9),
**characterised in that**
the textile machine (1) that produces cross-wound packages has a means of display (44, 45), which are assigned to the workstations (2) and which displays the yarn lot produced by each workstation (2);
and **in that** the display means (44, 45) of the workstations (2) are always visible to the operating personnel also at a distance and continuously indicate which workstations are producing the same yarn lot.

2. Semi-automatic textile machine (1) that produces cross-wound packages according to claim 1, **characterised in that** the yarn lots are grouped together in groups which differ from other groups in the control in at least one of the functions clearer setting, piecer setting, sliver feeding, package diameter, yarn count and effect setting.

3. Semi-automatic textile machine (1) that produces cross-wound packages according to claim 1, **characterised in that** there are 2 groups configured per machine side.

4. Semi-automatic textile machine (1) that produces cross-wound packages according to claim 1, **characterised in that** the display means (44,45) are connected to the workstation control means (9) and **in that** the workstation control means (9) are arranged in such a way that they trigger different displays on the display means (44, 45) in relation to the yarn lot.

5. Semi-automatic textile machine (1) that produces cross-wound packages according to claim 1, **characterised in that** the workstation control means (9) are connected via a bus to a higher-level central control device (41) via which the input and/or assignment of the control data for the control means (9, 41) of the respective groups is carried out.

6. Semi-automatic textile machine (1) that produces cross-wound packages according to claim 1, **characterised in that** the workstation control means (9) are configured for inputting the control data.

## Revendications

1. Machine textile semi-automatique produisant des bobines croisées (1) avec des postes de travail (2) possédant chacun un dispositif de bobinage (33) permettant de produire une bobine croisée montée en rotation (22) dans un cantre à bobines (21) ainsi qu'un dispositif de commande des postes de travail (9),
**caractérisée par**
**le fait que** la machine textile produisant des bobines croisées (1) possède des moyens d'affichage (44, 45) qui sont affectés aux postes de travail (2) et indiquent le lot de fil produit des postes de travail (2),
**le fait que** les moyens d'affichage (44, 45) des postes de travail (2) sont toujours visibles, même à distance, par les ouvriers et indiquent en permanence quels postes de travail produisent le même lot de fil.

2. Machine textile semi-automatique produisant des bobines croisées (1) selon la revendication 1, **caractérisée par le fait que** les lots de fil sont rassemblés en groupes, lesquels se différencient des autres groupes de la commande par au moins l'une des fonctions suivantes : réglage de l'épurateur, réglage du fileur, alimentation du ruban de fibres, diamètre de bobine, titre de fil et réglage d'effet.

3. Machine textile semi-automatique produisant des bobines croisées (1) selon la revendication 1, **caractérisée par le fait qu'**au moins 2 groupes sont configurés pour chaque côté de la machine.

4. Machine textile semi-automatique produisant des bobines croisées (1) selon la revendication 1 ou 2, **caractérisée par le fait que** les moyens d'affichage (44, 45) sont reliés aux dispositifs de commande des postes de travail (9) et **par le fait que** les dispositifs de commande des postes de travail (9) sont configurés de manière à activer un affichage différent en fonction des lots de fil sur les moyens d'affichage (44, 45).

5. Machine textile semi-automatique produisant des bobines croisées (1) selon la revendication 1, **caractérisée par le fait que** les dispositifs de commande des postes de travail (9) sont reliés via un bus à un dispositif de commande centralisé en amont (41) permettant la saisie et/ou l'affectation des données de commande pour les dispositifs de commande (9, 41) de chaque groupe.

6. Machine textile semi-automatique produisant des bobines croisées (1) selon la revendication 1, **caractérisée par le fait que** les dispositifs de commande des postes de travail (9) sont configurés pour la saisie des données de commande.
